# EUROPÄISCHE PATENTSCHRIFT

(11) **EP 0 324 070 B1**
(45) Veröffentlichungstag und Bekanntmachung des Hinweises auf die Patenterteilung: **27.01.1993**
(21) Anmeldenummer: 88118080.6
(22) Anmeldetag: 31.10.1988
(51) Int. Cl.: B27N 3/26

(54) **Presse zum kontinuierlichen Herstellen von Span- und Faserplatten oder dergleichen**
Press for the continuous production of fibre boards or the like
Presse pour la fabrication continue de panneaux de fibres ou analogues

(30) Priorität: 15.01.1988 DE 3800994
(43) Veröffentlichungstag der Anmeldung: 19.07.1989
(73) Patentinhaber: HERMANN BERSTORFF Maschinenbau GmbH, D-30627 Hannover (Kleefeld) (DE)
(72) Erfinder: Gersbeck, Rolf, D-3003 Ronnenberg (DE); Müller, Karsten, Dipl.-Ing., D-3000 Hannover 91 (DE)

(56) Entgegenhaltungen:
- DE-A- 2 111 594
- FR-A- 2 237 844

## Beschreibung

Die Erfindung betrifft eine Presse der Gattung, wie beschrieben im Oberbegriff des ersten Patentanspruchs.

Eine Presse dieser Gattung ist bekannt aus der DE-PS 27 24 060. Pressen nach diesem Prinzip wurden weiter entwickelt, um einen höheren Ausstoß zu erreichen. Zu diesem Zweck mußte die Preßstrecke verlängert werden bei gleichbleibender Aushärtungszeit der Bindemittel. Eine Verlängerung der Preßstrecke bedeutet bei Rotationspressen, d.h. bei Pressen mit einer rotierenden Trommel, bei denen die Verpressung zwischen dem äußeren Trommelmantel und einem endlosen, die Trommel teilweise umschlingenden, unter Zugspannung stehenden Stahlband erfolgt, eine Vergrößerung des Trommeldurchmessers. Die neuesten Pressen dieser Art weisen Trommeln mit einem Durchmesser von 5 m auf, bei einer Ballenlänge von ca. 3 m und einem Trommelgewicht von ca. 110 t.

Nachteilig bei derart großen Pressen ist, daß bedingt durch erforderliche Montage- und Fertigungstoleranzen an der Presse beim Anfahren und beim Leerfahren Schäden an dem endlosen Stahlband, dem äußeren Trommelmantel und an den Andrückwalzen entstehen, weil sich diese Maschinenteile ohne zu verpressendes Material metallisch berühren.

Auf der anderen Seite wird durch die Vergrößerung des Trommeldurchmessers von 3.000 auf 5.000 mm ermöglicht, auf eine kontinuierliche Weise eine Bahn von 3 mm Dicke mit einem Ausstoß (in Abhängigkeit von der Bahndicke) bis zu ca. 40 m/min zu fahren, was im Mittel eine Steigerung von über 200 % bedeutet.

Es ist die Aufgabe der Erfindung, eine kontinuierliche Rotationspresse der Gattung, wie beschrieben im Oberbegriff des Patentanspruchs 1, so weiter zu bilden, daß damit ein hoher kontinuierlicher Ausstoß der Presse sichergestellt wird, ohne daß beim Anfahren der Presse oder am Ende eines Preßvorganges, wenn sich kein Material in der Presse befindet, Schäden an dem Preßtrommelmantel, dem endlosen Stahlband oder an den Andrückwalzen auftreten.

Mit der Presse sollen auch dünnste Span- oder Faserplattenbahnen ab einem Millimeter mit äußerst geringen Dickentoleranzen, hohen spezifischen Festigkeiten und guten Biege- und Schlagfestigkeiten hergestellt werden können.

Die Aufgabe wird durch die in dem kennzeichnenden Teil des ersten Patentanspruchs beanspruchten Merkmale gelöst.

Die Unteransprüche stellen vorteilhafte Ausgestaltungen und Weiterbildungen der Erfindung dar.

Durch die radiale Verstellbarkeit der Achse der Preßtrommel gegenüber den Achsen der Umlenk- und Andrückwalzen wird eine Fixierung der Achse der sehr schweren Preßtrommel an einem Punkt sichergestellt. Der somit einmal eingestellte Spalt (Abstand) zwischen dem Trommelmantel und den Andrück- und Umlenkwalzen wird exakt eingehalten, wodurch eine Beschädigung des Stahldruckbandes und der Walzen- und Trommeloberflächen vermieden wird, weil Montagetoleranzen und Spiele der einzelnen Bauteile der Presse wirkungsvoll ausgeschaltet werden.

Der Vorteil der erfindungsgemäßen Presse wird sehr deutlich bei der Herstellung von Bahnen von beispielsweise einer Dicke von 1 mm, also Bahndicken, die innerhalb des Montagespiels der Bauteile der Presse liegen.

Durch die definitive radiale Einstellung der großen Trommelachse läßt sich die große Trommel exakt positionieren, so daß trotz montagebedingter Toleranzen der Bauteile (Ständer und Lager), die bis zu 1,5 mm betragen können, eine exakte Dickeneinstellung der herzustellenden Bahn erreicht wird.

Gemäß Anspruch 1 erfolgt die radiale Verstellung der Achse der Preßtrommel gegenüber den Achsen der Umlenk- und Andrückwalzen mittels auf den Achsenden angeordneten Zusatzlagern, an die ein Hydraulikzylinder, der am Ständer abgestützt ist, angreift. Durch diese Maßnahme wird das Spiel in den Ständerteilen und in den Lagern der Achstrommel entsprechend der Druckbeaufschlagung der beiden jeweils am Achsende angeordneten Hydraulikzylinder aufgehoben. Die große Preßtrommel ist somit exakt zu den Andrückwalzen positionierbar.

Die in Patentanspruch 2 beschriebene Ausführungsform sieht eine Verstelleinrichtung vor mit einem Hydraulikzylinder und einem Hebelarm, so daß die Verstellung der Achse um einen am Ständer angeorndeten Festpunkt erfolgt. Eine derartige Verstelleinrichtung ist kostengünstiger in der Herstellung und im Betrieb.

Wenn sehr große Verstellkräfte gefordert sind, ist die Verstelleinrichtung nach Anspruch 3 mit zwei parallel zueinander angeordneten Hydraulikzylindern jeweils unterhalb der Trommelachse und symmetrisch auf jeder Seite der Achsmitte besonders vorteilhaft, da die Verstellkraft verdoppelt wird.

Ausführungsbeispiele der Erfindung werden in den Zeichnungen gezeigt und nachfolgend erläutert.

Es zeigen:
- Fig. 1: einen schematisierten Längsschnitt durch eine kontinuierlich arbeitende Presse.
- Fig. 2: eine Draufsicht auf die Preßtrommel und den Verstelleinrichtungen.
- Fig. 3: eine Seitenansicht einer weiteren Ausführungsform der Verstelleinrichtung.
- Fig. 4: eine Detaildarstellung der Verstelleinrichtung.

Die in Fig. 1 dargestellte Presse besteht aus dem Ständer 1, der die zentrale Preßtrommel 2 aufnimmt.

Der Preßtrommel 2 sind die Andrückwalzen 3, 4 und 5 zugeordnet.

Ein endloses Stahlband 6 wird von der Spannwalze 7, die in Richtung des Pfeiles 8 verstellbar ist, unter hoher Zugspannung gesetzt. Das Stahlband umschlingt die Preßtrommel 2, die Umlenkwalze 9, die Spannwalze 7 und die Andrückwalze 3 .

Die Andrückwalzen 3, 4 und 5 sind durch nicht gezeigte Hydraulikzylinder in Richtung der Achse der Preßtrommel 2 verstellbar.

Die Verstellung der Preßtrommel 2 erfolgt durch Hydraulikzylinder 10 und 11, die an dem Zusatzlager 12 und an den Konsolen 13 angelenkt sind.

Bei der in Fig. 2 gezeigten Draufsicht sind die auf beiden Seiten der Preßtrommel 2 angeordneten Verstelleinrichtungen eingezeichnet, die alternativ auch mit nur einem mittig angeordneten Hydraulikzylinder 11 arbeiten können, der auf einer oberhalb der Trommelachse 17 angeordneten Konsole 13 abgestützt ist.

In Fig. 3 wird eine weitere Ausführungsform der Verstelleinrichtung gezeigt, die einen Hydraulikzylinder 15 und einen Lenker 14 vorsieht, die auf Konsolen 13 abgestützt sind.

Durch eine Betätigung des Hydraulikzylinders 15 wird das Zusatzlager 12 angehoben bzw. abgesenkt, je nach Anordnung der Verstelleinrichtung.

In Fig. 4 wird eine Verstelleinrichtung auf der einen Seite der Preßtrommel 2 im Detail dargestellt.

Auf dem Zapfen 17 der Preßtrommel ist ein Hauptlager 16, bestehend aus einem Lagerkörper mit einem Innenring 18, den Wälzkörpern 19 und dem Außenring 20 angeordnet. Weiter außen auf dem Zapfen 17 ist das Zusatzlager 12 angeordnet, bestehend aus dem Lagerkörper und einreihigen Zylinderrollenlager 21. An dem Lagerkörper des Zusatzlagers 12 ist der Hydraulikzylinder 11 angelenkt, der sich auf der, an dem Ständer 1 befestigten Konsole 13 abstützt.

Durch eine Betätigung des Hydraulikzylinders 11 wird das Zusatzlager heruntergerückt, so daß die Montagetoleranz zwischen dem Lagerkörper des Hauptlagers 16 und dem Ständer 1, d.h. der Spalt 25 und das Spiel 23 zwischen den Wälzkörpern 19 und dem Außenring 20 aufgehoben wird.

Bei der in Fig. 1 gezeigten Ausführungsform wird durch Betätigen der Hydraulikzylinder 10, 11 das Montagespiel 24 zwischen den einzelnen Ständerteilen 25, 26, und 27 aufgehoben.

Bei der Verpressung einer Faserplattenbahn einer Dicke von 1,5 mm muß ein Preßspalt dieser Dicke zwischen den Andrückwalzen 3, 4 und 5 und der Preßtrommel 2 einstellbar sein, wobei die Dicke des Stahlbandes 6 von etwa 1,8 mm auch noch zu berücksichtigen ist.

Beim Anfahren der Anlage wird daher, um ein Plattwalzen des endlosen Stahlbandes zu vermeiden, die Preßtrommel mittels der Hydraulikzylinder 10 und 11 angehoben, wodurch das Montagespiel 24 zwischen den Ständerteilen 25 und 26, was etwa 1,5 mm beträgt, sich nicht auf die Bahndicke auswirken kann.

Weiterhin wird das Spiel 23 zwischen dem Außenring 20 und den Wälzkörpern 19 sowie das Montagespiel 25 zwischen dem Lagerkörper des Hauptlagers 16 und dem Ständer ausgeschaltet.

Nunmehr kann mittels eines Transportbandes 28 die aufgestreute Faserschicht in die Presse eingegeben und eine Faserplatte 22 mit einer Dicke von 1,5 mm verpreßt werden, ohne daß beim Anfahren Schäden an der Maschine entstehen. Wenn die Presse leergefahren wird, verhindern die Hydraulikzylinder 10 und 11 ebenfalls, daß die etwa 110 t schwere Trommel auf das zwischen den Andrückwalzen 3, 4 und 5 und dem Trommelmantel 2 angeordnete Stahlband sowie auch auf die Andrückwalzen selbst schädlich einwirkt.

## Patentansprüche

1. Presse zum kontinuierlichen Herstellen von dünnen Span- und Faserplatten, bestehend aus einer zentralen, in Ständern gelagerten Preßtrommel und mehreren Umlenk- und Andrückwalzen sowie einem endlosen, um die Preßtrommel und die Andrückwalzen herumgeführten, unter Zugspannung stehenden Stahlband, wobei die mit einem Bindemittel vermischte Span- oder Faserschicht zwischen dem endlosen Stahlband und der beheizten, rotierenden Preßtrommel einem Flächendruck und in den Spalten zwischen der Preßtrommel und den Andrückwalzen einem Liniendruck unterworfen wird, mit einer auf die Achse (17) der zentralen Preßtrommel (2) wirkende, das Spiel (23, 25, 24) in den Preßtrommellagern (16) und zwischen den Ständerteilen (25, 26, 27) aufhebende Einrichtung (10, 11, 12, 13, 15).
**dadurch gekennzeichnet,**
daß die das Spiel in den Preßtrommellagern aufhebende Einrichtung gebildet wird durch auf den Achszapfen der Preßtrommel (2) außerhalb der Preßtrommellager (16) auf beiden Enden angeordnete Zusatzlager (12), an deren Lagerkörpern Hydraulikzylinder (10, 11, 15) angreifen, die sich mit ihren den Lagerkörpern der Zusatzlager (12) gegenüberliegenden Enden auf, an den Ständern (1) befestigte Konsolen (13) abstützen,
daß die Preßtrommelachse (17) mittels der Hydraulikzylinder (10, 11, 15) und der Zusatzlager (12) gegen die Oberseite oder die Unterseite der Preßtrommellager (16) gedrückt werden.

2. Presse nach dem Anspruchen 1,
**dadurch gekennzeichnet,**
daß parallel zu dem Hydraulikzylinder (15) ein Hebelarm (Lenker) (14) angeordnet ist,
daß der Hydraulikzylinder (15) und der Hebelarm (14) oberhalb der Preßtrommelachce (17) angeordnet sind,
daß der Hydraulikzylinder (15) und der Hebelarm (14) mit ihrem einen Ende an dem Lagerkörper des Zusatzlagers (12) und mit ihrem anderen Ende an einer, an den Ständern (1) befestigten Konsole (13) angelenkt sind.

3. Presse nach den Ansprüchen 1 + 2,
**dadurch gekennzeichnet,**
daß parallel zueinander zwei Hydraulikzylinder (10, 11) beidseitig unterhalb oder oberhalb der Preßtrommelachse nebeneinander angeordnet sind,
daß die Hydraulikzylinder (10, 11) mit ihrem einen Ende an dem Lagerkörper der Zusatzlager (12) und mit ihrem anderen Ende an, an den Ständern (1) befestigte Konsolen (13) angelenkt sind.

## Claims

1. A press for the continuous production of thin particle boards and fiber boards comprising a central pressing drum supported in frames, several reversing and press-on rollers as well as an endless steel belt passed around the pressing drum and the press-on rollers and subjected to a tensile stress, the particle or fiber layer comprising the binding agent being subject to surface pressure between the endless steel belt and the heated rotating pressing drum and to linear pressure in the gaps between the pressing drum and the press-on rollers, with an apparatus (10, 11, 12, 13, 15) that acts onto the axle (17) of the central pressing drum (2) and thus eliminates the clearance (23, 25, 24) in the pressing drum bearings (16) and between the frame parts (25, 26, 27),
**characterized in that**
the apparatus for eliminating the clearance in the pressing drum bearings is formed by additional bearings (12) arranged on both ends of the axle journals of the pressing drum (2) outside the pressing drum bearing (16), onto the bearing elements of which act hydraulic cylinders (10, 11, 15), the ends of which are opposite of the bearing elements of the additional bearings (12) and are supported by the brackets (13) fixed at the frames (1), that the pressing drum axle (13) is pressed against the top or bottom side of the pressing drum bearing (16) by the hydraulic cylinders (10, 11, 15) and the additional bearings (12).

2. A press as recited in claim 1,
**characterized in that**
a lever arm (guide member) (14) is arranged in parallel to the hydraulic cylinder,
that the hydraulic cylinder (15) and the lever arm (14) are arranged above the pressing drum axle (17),
that the hydraulic cylinder (15) and the lever arm (14) are pivot-mounted at one end at the bearing element of the additional bearing and on the other end at a bracket (13) fixed at the frames (1).

3. A press as recited in claims 1 + 2,
**characterized in that**
two hydraulic cylinders (10, 11), that are parallel to one another, are arranged on both sides and above or below the pressing drum axle,
that the hydraulic cylinders (10, 11) are pivot-mounted on one of their ends at the bearing elements of the additional bearings (12) and at the other end at the brackets (13) that are fixed at the frames (1).

## Revendications

1. Presse pour la fabrication en continu de panneaux de copeaux agglomérés et de fibres minces comportant un tambour de pression central, logé dans des montants, et plusieurs cylindres de renvoi et de pression ainsi qu'un tapis d'acier sans fin qui entoure le tambour de pression et les cylindres de pression et qui est soumis à l'effort de traction, la couche de copeaux ou de fibres, mélangée avec un liant, étant sousmise d'une part à une pression de surface entre le tapis d'acier sans fin et le tambour chauffé de pression rotatif, et d'autre part à une pression linéaire dans les écarts existants entre le tambour de pression et les cylindres de pression, avec un dispositif (10, 11, 12, 13, 15) influançant sur l'axe (17) du tambour de pression central (2), et éliminant le jeu (23, 25, 24) existant dans les paliers du tambour de pression (16) et entre les éléments de montant (25, 26, 27),
**caractérisée en ce que**
ledit dispositif, qui élimine le jeu dans les paliers du tambour de pression, est formé par des paliers auxiliaires (12) disposés sur les deux extrémités des tourillons d'axe du tambour de pression (2) à l'extérieur des paliers du tambour de pression (16), les corps de paliers étant actionnés par des vérins hydrauliques (10, 11, 15) qui s'appuient avec leurs extrémités placées en face des corps des paliers auxiliaires (12) sur les consoles (13) fixées sur les montants (1),
en ce que l'axe du tambour de pression (17) est pressée, par l'intermédiaire desdits vérins hydrauliques (10, 11, 15) et desdits paliers auxiliaires (12), contre la partie supérieure ou inférieure des paliers du tambour de pression (16).

2. Presse selon la revendication 1,
**caractérisée en ce que**
un bras de levier (guide) (14) est disposé parallèlement au vérin hydraulique (15),
en ce que le vérin hydraulique (15) et le bras de levier (14) sont disposés au-dessus de l'axe du tambour de pression (17),
en ce que le vérin hydraulique (15) et le bras de levier (14) sont articulés par une de leur deux extrémités sur le corps du palier auxiliaire (12) et par l'autre sur une console (13) montée aux montants (1).

3. Presse selon les revendications 1 + 2,
**caractérisée en ce que**
deux vérins hydrauliques (10, 11) sont disposés parallèlement des deux côtés, l'un à côté de l'autre, à l'axe du tambour de pression,
en ce que les vérins hydrauliques (10, 11) sont articulés sur le corps du palier auxiliaire (12) par une de leurs extrémités et par l'autre extrémité sur les consoles (13) montées aux montants (1).
